# EUROPÄISCHE PATENTSCHRIFT

(11) **EP 4 368 059 B1**
(45) Veröffentlichungstag und Bekanntmachung des Hinweises auf die Patenterteilung: **29.10.2025**
(21) Anmeldenummer: 24155005.2
(22) Anmeldetag: 21.09.2020
(51) Int. Cl.: A44B 11/25

(54) **VERSCHLUSSVORRICHTUNG MIT ZWEI MIT EINEM GEHÄUSEMODUL VERBINDBAREN VERSCHLUSSTEILEN**
CLOSING APPARATUS WITH TWO CLOSURE PARTS WHICH CAN BE CONNECTED TO A HOUSING MODULE
DISPOSITIF DE FERMETURE COMPRENANT DEUX PARTIES DE FERMETURE POUVANT ÊTRE RELIÉES À UN MODULE DE LOGEMENT

(30) Priorität: 19.09.2019 DE 102019214282
(43) Veröffentlichungstag der Anmeldung: 15.05.2024
(62) Teilanmeldung aus: 20789853.7
(73) Patentinhaber: Fidlock GmbH, 30659 Hannover (DE)
(72) Erfinder: SIEBERT, Artur, 30459 Hannover (DE); SCHLEGEL, Michael, 28199 Bremen (DE)
(74) Vertreter: Maikowski & Ninnemann Patentanwälte Partnerschaft mbB

(56) Entgegenhaltungen:
- CN-A- 108 669 712
- CN-U- 204 763 740
- GB-A- 2 433 546

## Beschreibung

Die Erfindung betrifft eine Verschlussvorrichtung nach dem Oberbegriff des Anspruchs 1.

Eine derartige Verschlussvorrichtung umfasst ein erstes Verschlussteil, das einen ersten Steckabschnitt und eine erste Magnetanordnung aufweist, und ein zweites Verschlussteil, das einen zweiten Steckabschnitt und eine zweite Magnetanordnung aufweist. Ein Gehäusemodul umfasst zwei Stecköffnungen, eine dritte Magnetanordnung und eine Betätigungsbaugruppe, wobei zum Verbinden mit dem Gehäusemodul das erste Verschlussteil und das zweite Verschlussteil mit dem jeweiligen Steckabschnitt in je eine der Stecköffnungen eingesteckt werden können. Dies erfolgt unter magnetischer Anziehung der erste Magnetanordnung mit der dritten Magnetanordnung und der zweite Magnetanordnung mit der dritten Magnetanordnung, sodass das Ansetzen der Verschlussteile an das Gehäusemodul magnetisch unterstützt wird. In einer Schließstellung sind die Verschlussteile formschlüssig mit dem Gehäusemodul verbunden und somit an dem Gehäusemodul gehalten. Die Betätigungsbaugruppe kann zum Lösen des ersten Verschlussteils und des zweiten Verschlussteils von dem Gehäusemodul betätigt werden, sodass die Verschlussteile von dem Gehäusemodul entnommen und die Verschlussvorrichtung somit geöffnet werden kann.

Eine solche Verschlussvorrichtung kann beispielsweise als Schnalle an einem Kinderwagen oder an einen Kindersitz zum Einsatz kommen. Über eine solche Verschlussvorrichtung kann eine Mehr-Gurt-Verbindung bereitgestellt werden, beispielsweise indem mehrere Gurte über die Verschlussteile und das Gehäusemodul miteinander verbunden werden können.

Die CN 204763740 U beschreibt eine Schnalle für einen Kindersitz, bei der Verschlussteile an ein Basisteil angesetzt werden können und dabei magnetisch mit dem Basisteil zusammenwirken. In einer Schließstellung sind die Verschlussteile mit dem Basisteil über Schieberelemente verriegelt.

Eine andere Bauform einer Kindersitzschnalle ist aus der GB 2433546 A bekannt.

Aufgabe der vorliegenden Erfindung ist es, eine Verschlussvorrichtung zur Verfügung zu stellen, die komfortabel zu handhaben ist, eine sichere und zuverlässige Verbindung in der Schließstellung ermöglicht und dabei einfach und kostengünstig zu fertigen ist.

Diese Aufgabe wird durch einen Gegenstand mit den Merkmalen des Anspruchs 1 gelöst.

So umfasst eine Verschlussvorrichtung ein erstes Verschlussteil, das einen ersten Steckabschnitt und eine erste Magnetanordnung aufweist, ein zweites Verschlussteil, das einen zweiten Steckabschnitt und eine zweite Magnetanordnung aufweist, und ein Gehäusemodul, das zwei Stecköffnungen, eine dritte Magnetanordnung und eine Betätigungsbaugruppe aufweist. Zum Verbinden mit dem Gehäusemodul sind das erste Verschlussteil mit dem ersten Steckabschnitt unter magnetischer Anziehung der ersten Magnetanordnung mit der dritten Magnetanordnung und das zweite Verschlussteil mit dem zweiten Steckabschnitt unter magnetischer Anziehung der zweiten Magnetanordnung mit der dritten Magnetanordnung in jeweils eine der Stecköffnungen einsteckbar und in einer Schließstellung formschlüssig mit dem Gehäusemodul verbunden sind, wobei die Betätigungsbaugruppe zum Lösen des ersten Verschlussteils und des zweiten Verschlussteils von dem Gehäusemodul betätigbar ist. Dabei ist vorgesehen, dass die Betätigungsbaugruppe ein Wirkelement aufweist, an dem Auflaufschrägen geformt sind, die bei Betätigung der Betätigungsbaugruppe kraftumlenkend auf den ersten Steckabschnitt und den zweiten Steckabschnitt einwirken, um ein Lösen des ersten Steckabschnitts und des zweiten Steckabschnitts zu unterstützen.

Die Verschlussvorrichtung ist kombinierbar mit den vorangehend beschriebenen Aspekten und unterschiedlichen Ausgestaltungen, sodass diesbezüglich auf die vorangehenden Ausführungen verwiesen werden soll.

Das Wirkelement kann beispielsweise fest mit dem Betätigungselement der Betätigungsbaugruppe verbunden sein und wird bei Betätigung der Betätigungsbaugruppe in die Betätigungsrichtung bewegt. Über das Wirkelement kann beispielsweise eine Wirkverbindung mit einem Sperrelement hergestellt werden, sodass bei Betätigung der Betätigungsbaugruppe in die Betätigungsrichtung das Sperrelement gemeinsam mit dem Wirkelement in eine Betätigungsrichtung bewegt wird. Dadurch, dass an dem Wirkelement Auflaufschrägen geformt sind, wirkt das Wirkelement bei an das Gehäusemodul angesteckten Verschlussteilen so auf die Steckabschnitte der Verschlussteile ein, dass diese entgegen der jeweils zugeordneten Schließrichtung aus den Stecköffnungen heraus befördert werden, sodass das Lösen der Verschlussvorrichtung bei Betätigung der Betätigungsbaugruppe unterstützt wird, indem die Verschlussteile entgegen der jeweils zugeordneten Schließrichtung aus den Stecköffnungen heraus gedrückt werden. Die Verschlussteile können bei Betätigung der Betätigungsbaugruppe somit in einfacher Weise von dem Gehäusemodul abgenommen werden.

Die Auflaufschrägen können auch hier fest mit dem Wirkelement verbunden sein oder durch elastisch verformbare Elemente gebildet sein, die während der Betätigung des Betätigungselementes allmählich vorgespannt werden und ab einem vorbestimmten Punkt der Betätigung die Verschlussteile aus den Stecköffnungen herausdrücken.

In einer Ausgestaltung ist an dem ersten Verschlussteil und an dem zweiten Verschlussteil je eine Gurtanbindung zum Befestigen eines Gurts angeordnet. Auch an dem Gehäusemodul kann eine Gurtanbindung vorgesehen sein, sodass über das erste Verschlussteil, das zweite Verschlussteil und das Gehäusemodul drei Gurte miteinander verbunden werden können.

Zusätzlich können an dem ersten Verschlussteil und/oder an dem zweiten Verschlussteil (je) ein Gurtanbindungselement mit einer weiteren Gurtanbindung zum Befestigen eines weiteren Gurts angeordnet sein. Ein solches Gurtanbindungselement kann beispielsweise an einem Körper des jeweils zugeordneten Verschlussteils angeordnet sein, indem der Körper durch eine Öffnung des Gurtanbindungselements hindurchgreift. Eine solche Anordnung des Gurtanbindungselements an dem zugeordneten Verschlussteil kann einen lösbaren Halt des Gurtanbindungselements an dem Verschlussteil ermöglichen, wobei in der Schließstellung der Verschlussvorrichtung das Gurtanbindungselement über das Verschlussteil fest mit dem Gehäusemodul verbunden ist.

Ist an beiden Verschlussteilen je ein Gurtanbindungselement mit einer weiteren Gurtanbindung angeordnet, so können über die Verschlussvorrichtung fünf Gurte miteinander verbunden werden.

In einer Ausgestaltung umfasst die Betätigungsbaugruppe ein Sperrelement, das Sperrabschnitte aufweist, die in der Schließstellung formschlüssig mit dem ersten Steckabschnitt des ersten Verschlussteils und mit dem zweiten Steckabschnitt des zweiten Verschlussteils verbunden sind, wobei die Betätigungsbaugruppe ein durch einen Nutzer betätigbares Betätigungselement aufweist, wobei das Sperrelement bei Betätigung des Betätigungselements der Betätigungsbaugruppe gemeinsam mit dem Betätigungselement bewegt wird und bei Einstecken des ersten Verschlussteils und des zweiten Verschlussteils in je eine der Stecköffnungen relativ zu dem Betätigungselement verstellbar ist.

Die Sperrabschnitte des Sperrelements, beispielsweise in Form von Hinterschnitten, dienen dazu, in der Schließstellung die Steckabschnitte zu dem Gehäusemodul zu verriegeln, sodass die Steckabschnitte nicht entgegen der jeweils zugeordneten Schließrichtung von dem Gehäusemodul entnommen werden können, jedenfalls nicht ohne Betätigung der Betätigungsbaugruppe. In der Schließstellung sind die Steckabschnitte somit mit der Betätigungsbaugruppe verriegelt, wobei durch Betätigen der Betätigungsbaugruppe die formschlüssige Verbindung aufgehoben und die Steckabschnitte somit von dem Gehäusemodul entnommen werden können.

Das Sperrelement ist durch Betätigen der Betätigungsbaugruppe verstellbar, sodass dadurch die Sperrabschnitte außer Eingriff von dem ersten Steckabschnitt und dem zweiten Steckabschnitt gebracht werden können.

Das Betätigungselement kann zum Beispiel in Form eines Drückers ausgebildet sein, auf den ein Nutzer einwirken kann, um die Betätigungsbaugruppe zu betätigen. Bei Betätigung des Betätigungselements wird das Sperrelement gemeinsam mit dem Betätigungselement verstellt und ist somit mit dem Betätigungselement wirkverbunden. Aufgrund einer Federvorspannung der Betätigungsbaugruppe können das Betätigungselement und das Sperrelement gemeinsam entgegen der Betätigungsrichtung zurückgestellt werden, nachdem eine Betätigung erfolgt ist, sodass das Betätigungselement und das Sperrelement in eine Ausgangslage zurück gelangen, in der eine Verriegelung mit den Verschlussteilen bei Einstecken in das Gehäusemodul erfolgen kann. Das Sperrelement kann hierbei bei Einstecken der Verschlussteile in die Stecköffnungen des Gehäusemoduls unabhängig von dem Betätigungselement verstellbar und relativ zu dem Betätigungselement bewegbar sein, damit die Steckabschnitte der Verschlussteile beispielsweise auf die Sperrabschnitte des Sperrelements auflaufen und mit den Sperrabschnitten formschlüssig in Eingriff gelangen können.

Das Betätigungselement kann hierbei auch zweigeteilt sein und somit durch zwei Betätigungsteile gebildet sind, die von einem Nutzer zu betätigen sind. Durch eine solche Zweiteilung des Betätigungselements in zwei Betätigungsteile kann das Sperrelement (zum Beispiel nach Art einer Wippe) beispielsweise so betätigt werden, dass die Verschlussteile gesondert und unabhängig voneinander von dem Gehäusemodul gelöst werden können. Durch Betätigen eines Betätigungsteils des Betätigungselements kann somit das Sperrelement zum Entriegeln des Steckabschnitts des zugeordneten Verschlussteils betätigt werden.

Das Betätigungselement kann, in einer Ausgestaltung, über eine Verriegelungseinrichtung verriegelbar sein. In einer verriegelten Stellung verriegelt die Verriegelungseinrichtung das Betätigungselement gegenüber dem Gehäusemodul. Die Verriegelungseinrichtung kann entriegelt werden, um das Betätigungselement zu dem Gehäusemodul zum Verstellen des Sperrelements zu bewegen.

In einer Ausgestaltung ist das Sperrelement über ein erstes Federelement gegenüber einem Gehäuseabschnitt des Gehäusemoduls federvorgespannt. Das Betätigungselement ist demgegenüber über ein zweites Federelement gegenüber dem Gehäuseabschnitt des Gehäusemoduls federvorgespannt, wobei das erste Federelement und das zweite Federelement unterschiedliche Federkonstanten aufweisen. Sowohl das erste Federelement als auch das zweite Federelement können beispielsweise als Druckfeder ausgebildet sein, sodass bei Betätigung des Betätigungselements in die Betätigungsrichtung das erste Federelement und das zweite Federelement auf Druck gespannt werden. Das erste Federelement kann hierbei weicher als das zweite Federelement ausgestaltet sein, indem das erste Federelement eine kleinere Federkonstante als das zweite Federelement aufweist. Das zweite Federelement, über das das Betätigungselement gegenüber dem Gehäuseabschnitt federvorgespannt ist, kann mit einer vergleichsweise großen Federkonstante ausgebildet sein, sodass die Federvorspannung des Betätigungselements gegenüber dem Gehäuse über das zweite Federelement größer ist als die Federvorspannung des Sperrelements gegenüber dem Gehäuse über das erste Federelement.

Auf diese Weise kann das Sperrelement in vergleichsweise weicher Weise gegenüber dem Gehäuse federvorgespannt sein, während das Betätigungselement über das zweite Federelement in vergleichsweise harter Weise gegenüber dem Gehäuse vorgespannt ist.

Bei einer Betätigung des Betätigungselements zum Verstellen des Sperrelements zum Lösen der Verschlussteile werden das Betätigungselement und das Sperrelement gemeinsam bewegt, sodass die Vorspannungskraft der Federelemente gemeinsam zu überwinden sind. Die (insbesondere durch die harte Federkonstante des zweiten Federelements bestimmte) Vorspannungskraft kann hierbei so bemessen sein, dass das Betätigungselement zum Lösen der Verschlussvorrichtung nur durch Überwinden einer hinreichenden Kraft betätigt werden kann, die vorzugsweise so bemessen ist, dass zum Beispiel ein Kind das Betätigungselement nicht ohne weiteres betätigen kann. Auf diese Weise ist die Sicherheit gegen ein unbeabsichtigtes, unbefugtes Lösen der Verschlussvorrichtung erhöht.

Bei einem Anstecken der Verschlussteile kann das Sperrelement dagegen entgegen der Federvorspannung des ersten Federelements unabhängig vom Betätigungselement bewegt werden, wobei aufgrund der weichen Federvorspannung des ersten Federelements das Sperrelement in vergleichsweise leichtgängiger Weise ausgelenkt werden kann. Dies ermöglicht ein Anstecken der Verschlussteile unter magnetischer Unterstützung über die Magnetanordnungen, wobei aufgrund der weichen Federvorspannung das Ansetzen der Verschlussteile und das In-Eingriff-Bringen mit dem Sperrelement in selbsttätiger Weise durch die magnetische Anziehung bewirkt werden kann, bei selbsttätiger Auslenkung des Sperrelements aufgrund der magnetischen Anziehung.

Das Sperrelement kann, in einer Ausgestaltung, einstückig ausgestaltet sein. Das Sperrelement kann hierbei beispielsweise zwei erste Sperrabschnitte, die mit dem ersten Steckabschnitt verbunden sind, wenn sich die Verschlussvorrichtung in der Schließstellung befindet, und zudem zwei zweite Sperrabschnitte, die in der Schließstellung mit dem zweiten Steckabschnitt verbunden sind, aufweisen.

Alternativ kann das Sperrelement jedoch auch mehrteilig ausgebildet sein. So kann das Sperrelement beispielsweise durch zwei Hälften gebildet sein. Denkbar ist hierbei, dass jede Hälfte einen Sperrabschnitt zum Verbinden mit einem der Steckabschnitte ausbildet. Denkbar ist aber auch, dass jede Hälfte beispielsweise zwei Sperrabschnitte zum Verbinden sowohl mit dem ersten Steckabschnitt als auch mit dem zweiten Steckabschnitt ausbildet.

Ist das Sperrelement mehrteilig ausgebildet, kann jedes Teil des Sperrelements mit dem Betätigungselement wirkverbunden und somit durch das Betätigungselement bewegbar sein.

In einer Ausgestaltung sind das erste Verschlussteil und das zweite Verschlussteil beispielsweise in jede der Stecköffnungen einsteckbar.

Weil das erste Verschlussteil und das zweite Verschlussteil in jede der Stecköffnungen einsteckbar sind, können das erste Verschlussteil und das zweite Verschlussteil als Gleichteile ausgebildet sein. Dies kann die Fertigung vereinfachen und somit Kosten für die Herstellung reduzieren, bei variabler Verwendbarkeit und zudem einfacher Handhabung.

In einer Ausgestaltung weist die dritte Magnetanordnung mit einem gleichnamigen Pol jeweils hin zu der ersten Stecköffnung und der zweiten Stecköffnung. Die dritte Magnetanordnung wirkt hierbei magnetisch anziehend mit der ersten Magnetanordnung des ersten Verschlussteils und mit der zweiten Magnetanordnung des zweiten Verschlussteils zusammen, wobei die erste Magnetanordnung und die zweite Magnetanordnung beim Ansetzen des ersten Verschlussteils und des zweiten Verschlussteils an das Gehäusemodul beispielsweise jeweils mit einem gleichnamigen Pol hin zu der dritten Magnetanordnung weisen. Weil die dritte Magnetanordnung mit gleichnamigen Polen hin zu den Verschlussteilen weist, können baugleiche Verschlussteile mit gleichen Magnetanordnungen in beide Stecköffnungen eingesetzt werden, unter magnetischer Anziehung mit der dritten Magnetanordnung des Gehäusemoduls.

Die dritte Magnetanordnung kann hierbei mit einem einzigen Magnetpol hin zu jedem der Verschlussteile weisen, beispielsweise mit einem Nordpol, wobei in diesem Fall die erste Magnetanordnung des ersten Verschlussteils und die zweite Magnetanordnung des zweiten Verschlussteils jeweils mit einem Südpol hin zu der dritten Magnetanordnung weisen und somit mit dem Nordpol magnetisch anziehend zusammenwirken.

Alternativ kann die dritte Magnetanordnung auch eine Polanordnung zur Verfügung stellen, bei der beispielsweise ein Nordpol und ein Südpol (und gegebenenfalls weitere Pole) übereinander oder nebeneinander angeordnet sind. In diesem Fall weisen das erste Verschlussteil und das zweite Verschlussteil mit einer gleichen Polanordnung hin zu der dritten Magnetanordnung, weisen also eine gleiche Anordnung von übereinander oder nebeneinander angeordnet Magnetpolen auf, sodass die Verschlussteile jeweils magnetisch anziehend mit dem Gehäusemodul zusammenwirken.

Denkbar ist aber auch, dass das erste Verschlussteil und das zweite Verschlussteil mit ungleichnamigen Polen hin zur dritten Magnetanordnung weisen und insofern (zumindest magnetisch) nicht jeweils in beide Stecköffnungen einsteckbar sind, sondern magnetisch anziehend nur dann mit der dritten Magnetanordnung zusammenwirken, wenn sie in eine dem jeweiligen Verschlussteil zugeordnete eingesteckt werden.

Die dritte Magnetanordnung kann durch einen oder mehrere Permanentmagnete ausgebildet sein. In diesem Fall können die erste und die zweite Magnetanordnung des ersten und des zweiten Verschlussteils ebenfalls durch einen oder mehrere Permanentmagnete oder alternativ durch einen magnetischen Anker aus einem ferromagnetischen Material ausgebildet sein.

Die dritte Magnetanordnung kann alternativ durch einen magnetischen Anker ausgebildet sein. In diesem Fall sind die erste Magnetanordnung des ersten Verschlussteils und die zweite Magnetanordnung des zweiten Verschlussteils jeweils durch einen oder mehrere Permanentmagnete gebildet.

Die dritte Magnetanordnung ist in der Schließstellung derart zwischen dem ersten Verschlussteil und dem zweiten Verschlussteil angeordnet, dass das erste Verschlussteil an einer ersten Seite der dritten Magnetanordnung und das zweite Verschlussteil an einer der ersten Seite abgewandten, zweiten Seite der dritten Magnetanordnung angeordnet ist. Die dritte Magnetanordnung befindet sich somit in einer mittigen Stellung zwischen den Stecköffnungen, sodass die Verschlussteile beidseits an die dritte Magnetanordnung angenähert werden können, unter magnetischer Anziehung der dritten Magnetanordnung mit der ersten Magnetanordnung des ersten Verschlussteils und der zweiten Magnetanordnung des zweiten Verschlussteils. Aufgrund der Wechselwirkung der dritten Magnetanordnung mit den Magnetanordnungen der Verschlussteile wird das Ansetzen der Verschlussteile an das Gehäusemodul magnetisch unterstützt, sodass das Schließen der Verschlussvorrichtung vorzugsweise weitestgehend selbsttätig erfolgen kann, unter Herstellung einer formschlüssigen Verbindung der Verschlussteile mit dem Gehäusemodul.

In einer Ausgestaltung ist die dritte Magnetanordnung an der Betätigungsbaugruppe angeordnet und wird somit bei Betätigung der Betätigungsbaugruppe gemeinsam mit der Betätigungsbaugruppe verstellt. Dies ermöglicht, dass bei Betätigung der Betätigungsbaugruppe zum Lösen der Verschlussteile von dem Gehäusemodul auch die Magnetanordnung relativ zu den Verschlussteilen und den daran angeordneten Magnetanordnungen verstellt wird, sodass bei Betätigung der Betätigungsbaugruppe auch die magnetische Anziehungskraft der dritten Magnetanordnung mit den Magnetanordnungen der Verschlussteile abgeschwächt und das Entnehmen der Verschlussteile von dem Gehäusemodul somit erleichtert wird.

Die dritte Magnetanordnung kann hierbei fest an der Betätigungsbaugruppe, zum Beispiel dem Betätigungselement, angeordnet sein und somit bei Betätigung des Betätigungselements gleichförmig mit dem Betätigungselement bewegt werden. Die dritte Magnetanordnung kann jedoch auch (lediglich) mit dem Betätigungselement wirkverbunden sein und beispielsweise bei Betätigung des Betätigungselements so um eine Achse verdreht werden, dass sich Pole der Magnetanordnung umdrehen und somit zum Beispiel eine magnetische Anziehung mit den Verschlussteilen in eine magnetische Abstoßung umgedreht wird.

Bei Verstellen der dritten Magnetanordnung zu den Verschlussteilen kann sich die magnetische Anziehung gegebenenfalls gar in eine magnetische Abstoßung umwandeln, aufgrund eines sogenannten Kanteneffekts. So ergibt sich eine magnetische Abstoßung, wenn Magnete, die sich mit ungleichnamigen Polen in der Schließstellung magnetisch anziehend gegenüberstehen, beim Öffnen tangential mit ihren sich gegenüberstehenden Polflächen zueinander bewegt werden. Weisen die Magnete eine zumindest näherungsweise gleiche Polform auf (d.h. sind die Flächen, mit denen sich die Pole gegenüberstehen im Wesentlichen gleich geformt) und werden die Magnete um eine gewisse Wegstrecke, z.B. in etwa um ihre Breite (gemessen in die Öffnungsrichtung) oder um etwas weniger als ihre Breite, entlang der Öffnungsrichtung relativ zueinander verschoben und werden die Polflächen dabei parallel zueinander gehalten (so dass die Magnete z.B. in etwa Kante auf Kante liegen), so ergibt sich eine magnetische Abstoßung zwischen den Magneten, die mit weiterer Verschiebung ein Maximum erreicht und dann langsam abfällt.

Die Verschlussteile können über geeignete Führungseinrichtungen an dem Gehäusemodul geführt sein, was das Ansetzen der Verschlussteile an das Gehäusemodul erleichtert und zudem bei einer Betätigung der Betätigungsbaugruppe zum Lösen der Verschlussteile ein Verkippen der Verschlussteile gegenüber dem Gehäusemodul verhindert.

In einer Ausgestaltung weist das Gehäusemodul ein Gehäuse auf, an dem die Betätigungsbaugruppe verstellbar angeordnet ist. Die Betätigungsbaugruppe kann hierbei zum Lösen des ersten Verschlussteils und des zweiten Verschlussteils von dem Gehäusemodul in eine Betätigungsrichtung zu dem Gehäuse verstellt werden, beispielsweise indem ein Nutzer auf die Betätigungsbaugruppe einwirkt und die Betätigungsbaugruppe nach Art eines Druckknopfs in das Gehäuse hineindrückt. Durch Betätigung der Betätigungsbaugruppe wird die formschlüssige Verbindung zwischen dem Gehäusemodul und den Verschlussteilen aufgehoben, sodass die Verschlussteile von dem Gehäusemodul abgenommen werden können und die Verschlussvorrichtung somit geöffnet wird.

In einer Ausgestaltung ist die Betätigungsbaugruppe entgegen der Betätigungsrichtung zu dem Gehäuse federvorgespannt. Eine Betätigung der Betätigungsbaugruppe erfolgt somit entgegen der durch die Federvorspannung, beispielsweise durch ein oder mehrere Federelemente, bereitgestellten Federkraft. Nach erfolgter Betätigung wird die Betätigungsbaugruppe aufgrund der Federvorspannung zurück in eine Ausgangslage gestellt, in der bei erneutem Anstecken der Verschlussteile an das Gehäusemodul eine Verriegelung der Verschlussteile mit dem Gehäusemodul erfolgen und die Verschlussvorrichtung somit wieder geschlossen werden kann.

In einer Ausgestaltung übersteigt die durch die Federvorspannung bereitgestellte Federkraft hierbei eine vorbestimmte Mindestkraft. Hierhinter steckt der Gedanke, dass das Öffnen der Verschlussvorrichtung, beispielsweise bei Verwendung als Schnalle an einem Kinderwagen oder einem Kindersitz, nur durch bestimmte Nutzer, beispielsweise Erwachsene, erfolgen soll, Kinder hingegen die Verschlussvorrichtung nicht ohne weiteres öffnen können sollen. Die Betätigung der Betätigungsbaugruppe soll somit eine Mindestkraft erfordern, die durch ein Kind nicht ohne weiteres aufgebracht werden kann. Diese Mindestkraft kann durch Dimensionierung eines oder mehrerer Federelemente, die die Federvorspannung der Betätigungsbaugruppe bereitstellen, eingestellt werden. Beispielsweise kann die Mindestkraft gleich oder größer 5 Newton, vorzugsweise gleich oder größer 10 Newton, weiter vorzugsweise gleich oder größer 20 Newton oder gar gleich oder größer 50 Newton, sein.

In einer Ausgestaltung sind das erste Verschlussteil mit dem ersten Steckabschnitt und das zweite Verschlussteil mit dem zweiten Steckabschnitt zum Verbinden mit dem Gehäusemodul jeweils entlang einer Schließrichtung in eine der Stecköffnungen einsteckbar. Die Schließrichtung ist hierbei beispielsweise quer zur Betätigungsrichtung gerichtet, wobei die Schließrichtungen, entlang derer die Verschlussteile an die Stecköffnungen angesteckt werden können, in einer gemeinsamen Ebene gelegen oder sogar kollinear, aber einander entgegen gerichtet ausgerichtet sein können. Beispielsweise sind die Stecköffnungen am Gehäusemodul an diametral gegenüberliegenden Seiten des Gehäusemoduls geformt, sodass die Verschlussteile mit ihren Steckabschnitten an den einander abgewandten Seiten an das Gehäusemodul angesteckt werden können, um mit dem Gehäusemodul zu verriegeln, wobei das Ansetzen der Verschlussteile unter magnetischer Anziehung der Magnetanordnungen der Verschlussteile mit der Magnetanordnung des Gehäusemoduls erfolgt.

In einer Ausgestaltung weisen der erste Steckabschnitt und der zweite Steckabschnitt jeweils einen Rastkopf zum Herstellen einer formschlüssigen Verbindung mit dem Gehäusemodul auf. Der Rastkopf kann hierbei zumindest eine schräg zur Schließrichtung und schräg zur Betätigungsrichtung erstreckte Auflaufschräge aufweisen, die dazu ausgebildet sein kann, dass der Rastkopf beim Einstecken des jeweiligen Steckabschnitts auf einen zugeordneten Sperrabschnitt am Gehäusemodul aufläuft und somit eine formschlüssige Verbindung zwischen dem Steckabschnitt und dem Gehäusemodul hergestellt wird.

In einer Ausgestaltung weist der Rastkopf zwei Auflaufschrägen auf, die an einander abgewandten Seiten des Rastkopfs geformt sind. Die Auflaufschrägen sind hierbei vorzugsweise spiegelverkehrt zur jeweiligen Schließrichtung gerichtet, sodass der Rastkopf eine Keilform mit Auflaufschrägen an einander abgewandten Seiten aufweist.

Der Rastkopf ist beispielsweise spiegelsymmetrisch zu einer senkrecht zur Betätigungsrichtung gerichteten Spiegelsymmetrieebene ausgebildet. Generell kann ein jedes Verschlussteil im Wesentlichen spiegelsymmetrisch zu einer senkrecht zur Betätigungsrichtung gerichteten Spiegelsymmetrieebene ausgebildet sein.

Nach einem weiteren Aspekt umfasst eine Verschlussvorrichtung in allgemeiner Ausgestaltung ein erstes Verschlussteil, das einen ersten Steckabschnitt und eine erste Magnetanordnung aufweist, ein zweites Verschlussteil, das einen zweiten Steckabschnitt und eine zweite Magnetanordnung aufweist, und ein Gehäusemodul, das zwei Stecköffnungen, eine dritte Magnetanordnung und eine Betätigungsbaugruppe aufweist. Zum Verbinden mit dem Gehäusemodul sind das erste Verschlussteil mit dem ersten Steckabschnitt unter magnetischer Anziehung der ersten Magnetanordnung mit der dritten Magnetanordnung und das zweite Verschlussteil mit dem zweiten Steckabschnitt unter magnetischer Anziehung der zweiten Magnetanordnung mit der dritten Magnetanordnung in jeweils eine der Stecköffnungen einsteckbar und in einer Schließstellung formschlüssig mit dem Gehäusemodul verbunden. Die Betätigungsbaugruppe ist zum Lösen des ersten Verschlussteils und des zweiten Verschlussteils von dem Gehäusemodul betätigbar. Dabei ist vorgesehen, dass das erste Verschlussteil und das zweite Verschlussteil in jede der Stecköffnungen einsteckbar sind.

Die vorangehend beschriebenen Aspekte sind frei mit der Verschlussvorrichtung dieser Art kombinierbar, sodass diesbezüglich auf die vorangehenden Ausführungen verwiesen werden soll.

In einer Ausgestaltung weist die Betätigungsbaugruppe ein Sperrelement auf, das Sperrabschnitte ausbildet, die in der Schließstellung formschlüssig mit dem ersten Steckabschnitt des ersten Verschlussteils und mit dem zweiten Steckabschnitt des zweiten Verschlussteils verbunden sind.

Das Sperrelement ist durch Betätigen der Betätigungsbaugruppe verstellbar, sodass dadurch die Sperrabschnitte außer Eingriff von dem ersten Steckabschnitt und dem zweiten Steckabschnitt gebracht werden können.

Die Betätigungsbaugruppe kann beispielsweise ein Betätigungselement aufweisen, zum Beispiel in Form eines Drückers, auf den ein Nutzer einwirken kann, um die Betätigungsbaugruppe zu betätigen. Bei Betätigung des Betätigungselements wird das Sperrelement gemeinsam mit dem Betätigungselement verstellt und ist somit mit dem Betätigungselement wirkverbunden.

In einer Ausgestaltung ist das Sperrelement über ein erstes Federelement gegenüber einem Gehäuseabschnitt des Gehäusemoduls federvorgespannt. Das Betätigungselement ist demgegenüber über ein zweites Federelement gegenüber dem Gehäuseabschnitt des Gehäusemoduls federvorgespannt, wobei das erste Federelement und das zweite Federelement unterschiedliche Federkonstanten aufweisen. Sowohl das erste Federelement als auch das zweite Federelement können beispielsweise als Druckfeder ausgebildet sein, sodass bei Betätigung des Betätigungselements in die Betätigungsrichtung das erste Federelement und das zweite Federelement auf Druck gespannt werden.

In einer Ausgestaltung weist die Betätigungsbaugruppe ein Wirkelement auf, an dem Auflaufschrägen geformt sind, die bei Betätigung der Betätigungsbaugruppe kraftumlenkend auf den ersten Steckabschnitt und den zweiten Steckabschnitt einwirken, um ein Lösen des ersten Steckabschnitts und des zweiten Steckabschnitts zu unterstützen. Das Wirkelement kann beispielsweise fest mit dem Betätigungselement der Betätigungsbaugruppe verbunden sein und wird bei Betätigung der Betätigungsbaugruppe in die Betätigungsrichtung bewegt. Über das Wirkelement kann hierbei beispielsweise eine Wirkverbindung mit dem Sperrelement hergestellt werden, sodass bei Betätigung der Betätigungsbaugruppe in die Betätigungsrichtung das Sperrelement gemeinsam mit dem Wirkelement in die Betätigungsrichtung bewegt wird. Dadurch, dass an dem Wirkelement Auflaufschrägen geformt sind, wirkt das Wirkelement bei an das Gehäusemodul angesteckten Verschlussteilen so auf die Steckabschnitte der Verschlussteile ein, dass diese entgegen der jeweils zugeordneten Schließrichtung aus den Stecköffnungen heraus befördert werden, sodass das Lösen der Verschlussvorrichtung bei Betätigung der Betätigungsbaugruppe unterstützt wird, indem die Verschlussteile entgegen der jeweils zugeordneten Schließrichtung aus den Stecköffnungen heraus gedrückt werden. Die Verschlussteile können bei Betätigung der Betätigungsbaugruppe somit in einfacher Weise von dem Gehäusemodul abgenommen werden.

Die Auflaufschrägen können fest mit dem Wirkelement verbunden sein oder durch elastisch verformbare Elemente gebildet sein, die während der Betätigung des Betätigungselementes allmählich vorgespannt werden und ab einem vorbestimmten Punkt der Betätigung die Verschlussteile aus den Stecköffnungen herausdrücken.

Eine Verschlussvorrichtung der beschriebenen Art kann beispielsweise an einem Kinderwagen oder einem Kindersitz zum Befestigen von Gurten aneinander zum Einsatz kommen. Eine solche Verschlussvorrichtung kann generell überall dort zum Einsatz kommen, wo eine Befestigung mehrerer Baugruppen miteinander erforderlich ist, zum Beispiel zum Befestigen mehrerer Gurte, Bänder, Riemen, Seile oder anderer Elemente aneinander.

Der der Erfindung zugrunde liegende Gedanke soll nachfolgend anhand der in den Figuren dargestellten Ausführungsbeispiele näher erläutert werden. Es zeigen:
- Fig. 1A: eine Explosionsansicht eines Ausführungsbeispiels einer Verschlussvorrichtung;
- Fig. 1B: eine andere Explosionsansicht der Verschlussvorrichtung;
- Fig. 2A: eine Draufsicht auf die Verschlussvorrichtung, in einer Schließstellung;
- Fig. 2B: eine Schnittansicht entlang der Linie A-A gemäß Fig. 2A;
- Fig. 2C: eine Schnittansicht entlang der Linie B-B gemäß Fig. 2A;
- Fig. 3A: eine Draufsicht auf die Verschlussvorrichtung, beim Öffnen;
- Fig. 3B: eine Schnittansicht entlang der Linie A-A gemäß Fig. 3A;
- Fig. 3C: eine Schnittansicht entlang der Linie B-B gemäß Fig. 3A;
- Fig. 4A: eine Draufsicht auf die Verschlussvorrichtung, beim weiteren Öffnen;
- Fig. 4B: eine Schnittansicht entlang der Linie A-A gemäß Fig. 4A;
- Fig. 4C: eine Schnittansicht entlang der Linie B-B gemäß Fig. 4A;
- Fig. 5A: eine Draufsicht auf die Verschlussvorrichtung, beim weiteren Öffnen;
- Fig. 5B: eine Schnittansicht entlang der Linie A-A gemäß Fig. 5A;
- Fig. 5C: eine Schnittansicht entlang der Linie B-B gemäß Fig. 5A;
- Fig. 6A: eine Draufsicht auf die Verschlussvorrichtung, in einer geöffneten Stellung;
- Fig. 6B: eine Schnittansicht entlang der Linie A-A gemäß Fig. 6A;
- Fig. 6C: eine Schnittansicht entlang der Linie B-B gemäß Fig. 6A;
- Fig. 7A: eine Draufsicht auf die Verschlussvorrichtung, beim Schließen;
- Fig. 7B: eine Schnittansicht entlang der Linie A-A gemäß Fig. 7A;
- Fig. 7C: eine Schnittansicht entlang der Linie B-B gemäß Fig. 7A;
- Fig. 8: eine schematische Ansicht von Magnetanordnungen eines Gehäusemoduls und von Verschlussteilen der Verschlussvorrichtung; und
- Fig. 9: eine andere Ansicht von Magnetanordnungen;
- Fig. 10: eine weitere Ansicht von Magnetanordnungen;
- Fig. 11: eine Ansicht eines Ausführungsbeispiels einer Verschlussvorrichtung mit einer Verriegelungseinrichtung zum Verriegeln eines Betätigungselements einer Betätigungsbaugruppe; und
- Fig. 12: eine Ansicht eines anderen Ausführungsbeispiels einer Verschlussvorrichtung mit einer Verriegelungseinrichtung.

Bei einem in Fig. 1A, 1B bis 7A-7C dargestellten Ausführungsbeispiel weist eine Verschlussvorrichtung 1 ein Gehäusemodul 2 und zwei an das Gehäusemodul 2 anzusetzende Verschlussteile 3, 4 auf. Die Verschlussteile 3, 4 können jeweils entlang einer Schließrichtung X1, X2 an ein durch Gehäuseteile 20, 21 des Gehäusemoduls 2 gebildetes Gehäuse angesetzt werden und sind in einer Schließstellung derart mit dem Gehäusemodul 2 verrastet, dass die Verschlussteile 3, 4 entgegen der Schließrichtung X1, X2 zu dem Gehäusemodul 2 festgelegt sind.

Bezugnehmend zunächst auf die Explosionsansichten gemäß Fig. 1A und 1B, bildet das Gehäuseteil 20 des Gehäusemoduls 2 Stecköffnungen 200, 201 aus, in die je ein Verschlussteil 3, 4 mit einem Steckabschnitt 31, 41 entlang der jeweils zugeordneten Schließrichtung X1, X2 eingesteckt werden kann. An das Gehäuseteil 20 ist das Gehäuseteil 21 angesetzt und fest mit dem Gehäuseteil 20 verbunden, sodass die Stecköffnungen 200, 201 durch das Gehäuseteil 21 nach oben begrenzt sind.

An dem Gehäuseteil 20 ist eine Gurtanbindung 204 geformt, über die ein Gurt an dem Gehäusemodul 2 befestigt werden kann.

Das Gehäusemodul 2 weist eine Betätigungsbaugruppe 28 auf, die durch ein Betätigungselement 22, ein mit dem Betätigungselement 22 verbundenes Wirkelement 23 und ein Sperrelement 24 gebildet ist. Die Betätigungsbaugruppe 28 ist in einer Öffnung 210 innerhalb des Gehäuseteils 21 aufgenommen und kann insbesondere zum Lösen der Verschlussteile 3, 4 von dem Gehäusemodul 2 betätigt werden.

Das Betätigungselement 22 kann in eine Betätigungsrichtung B durch einen Nutzer betätigt werden, indem ein Nutzer auf einen Flächenabschnitt 220 des Betätigungselements 22 einwirkt und dadurch das Betätigungselement 22 in die Betätigungsrichtung B in das durch die Gehäuseteile 20, 21 gebildete Gehäuse eindrückt. Das Betätigungselement 22 ist über Führungselemente 221 in Form von seitlichen, entlang der Betätigungsrichtung B von dem Flächenabschnitt 220 vorstehenden Laschen an dem Gehäuseteil 21 geführt, indem ein Steg 223 in zugeordnete Aussparungen 211 an Seitenflächen innerhalb der Öffnung 210 des Gehäuseteils 21 eingreift und das Betätigungselement 22 somit linear entlang der Betätigungsrichtung B zu dem Gehäuseteil 21 geführt ist.

Das Wirkelement 23 ist bei dem dargestellten Ausführungsbeispiel fest mit dem Betätigungselement 22 verbunden, indem Rastköpfe 233 in Rastnuten 222 innenseitig der Führungselemente 221 eingeführt und an Endabschnitten der Rastnuten 222 verrastet sind.

Das Wirkelement 23 weist beidseits eines Körpers 230 Koppelelemente 234 in Form von Keilen auf, über die das Wirkelement 23 bei Betätigung des Betätigungselements 22 mit dem Sperrelement 24 wirkverbunden ist, indem die Koppelelemente 234 in Eingriffsabschnitte 243 an von einem Körper des Sperrelements 24 vorstehenden Zapfen 240 eingreifen. Bei Betätigung des Betätigungselements 22 drückt das Wirkelement 23 somit das Sperrelement 24 in die Betätigungsrichtung B, sodass das Sperrelement 24 gemeinsam mit dem Betätigungselement 22 und dem Wirkelement 23 bewegt wird.

An dem Sperrelement 24 sind beidseits jeweils zwei Sperrabschnitte 241, 242 geformt, die zum formschlüssigen Verbinden mit den Verschlussteilen 3, 4 dienen, wie nachfolgend noch beschrieben werden soll.

Die Betätigungsbaugruppe 28 ist über Federelemente 26, 27 gegenüber dem Gehäuseteil 20 des Gehäusemoduls 2 federvorgespannt. Ein zentrales Federelement 26 spannt hierbei die Baugruppe des Betätigungselements 22 und des Wirkelements 23 entgegen der Betätigungsrichtung B zu dem Gehäuseteil 20 vor, indem das Federelement 26 an einem Ende an dem Gehäuseteil 20 abgestützt ist, durch eine Öffnung 244 im Körper des Sperrelements 24 hindurchgreift und am anderen Ende an dem Sperrelement 23 anliegt. Die Federelemente 27 spannen demgegenüber das Sperrelement 24 gegenüber dem Gehäuseteil 20 vor, indem die Federelemente 27 einerseits am Gehäuseteil 20 und andererseits innerhalb der Zapfen 240 des Sperrelements 24 abgestützt sind.

Während das Federelement 26 eine vergleichsweise große Federkonstante aufweist und somit das Betätigungselement 22 mit vergleichsweise harter Federkraft gegenüber dem Gehäuseteil 20 vorspannt, können die Federelemente 27 vergleichsweise weich mit einer geringen Federkonstante ausgebildet sein und das Sperrelement 24 somit in vergleichsweise weicher Weise gegenüber dem Gehäuseteil 20 vorspannen.

Innerhalb des Körpers 230 des Sperrelements 23 ist eine Magnetanordnung 25 eingefasst, die bei dem dargestellten Ausführungsbeispiel durch zwei Permanentmagnete gebildet ist.

Die Verschlussteile 3, 4 weisen jeweils einen Körper 30, 40 auf, an dem ein Steckabschnitt 31, 41 geformt ist. Ein jeder Steckabschnitt 31, 41 weist zwei Rastköpfe 310, 410 auf, die an (entlang der Betätigungsrichtung B) einander abgewandten Seiten Auflaufschrägen 311, 312 bilden und dazu dienen, in angesteckter Stellung der Verschlussteile 3, 4 eine formschlüssige Verbindung mit den Sperrabschnitten 241, 242 des Sperrelements 24 herzustellen.

Seitlich an den Steckabschnitten 310, 410 sind jeweils zwei Führungsstege 313, 413 geformt, die dazu dienen, beim Anstecken der Verschlussteile 3, 4 mit zugeordneten Führungsnuten 202, 203 innerhalb der Stecköffnungen 200, 201 des Gehäuseteils 20 in Eingriff zu gelangen, sodass die Verschlussteile 3, 4 entlang der jeweils zugeordneten Schließrichtung X1, X2 linear zu dem Gehäuseteil 20 geführt sind. Die Führungsstege 313, 413 verhindern durch den führenden Eingriff in die Führungsnuten 202, 203 zudem ein Verkippen der Verschlussteile 3, 4 bei einer Betätigung der Betätigungsbaugruppe 28 und einem Lösen von der Gehäusebaugruppe 2.

Ein jedes Verschlussteil 3, 4 weist eine Magnetanordnung 35, 45 auf, die in dem Steckabschnitt 31, 41 eingefasst und bei dem dargestellten Ausführungsbeispiel jeweils durch einen Permanentmagneten verwirklicht ist.

An jedem Verschlussteil 3, 4 ist eine Gurtanbindung 32, 42 und ein Griff 33, 43 zur Handhabung durch einen Nutzer geformt.

An jedem Verschlussteil 3, 4 ist zudem ein Gurtanbindungselement 34, 44 angeordnet, das an einem Körper 340, 440 eine Öffnung 341, 441 ausbildet, durch die hindurch der Körper 30, 40 des Verschlussteils 3, 4 greift. An dem Körper 30, 40 des Verschlussteils 3, 4 ist ein Fixierelement 300, 400 zum Eingriff in einen zugeordneten Fixiereingriff 343, 443 innerhalb der Öffnung 341, 441 des Gurtanbindungselement 34, 44 geformt.

Die Körper 30, 40 der Verschlussteile 3, 4 können hierbei vorzugsweise jeweils in unterschiedlichen Stellungen, nämlich in um 180° zueinander verdrehten Stellungen (bezogen auf die Schließrichtung X1, X2), in der Öffnung 341, 441 des zugeordneten Gurtanbindungselements 34, 44 aufgenommen werden. Die Körper 30, 40 können somit spiegelverkehrt in die jeweils zugeordnete Öffnung 341, 441 eingesetzt werden.

Das Gurtanbindungselement 34, 44 bildet eine weitere Gurtanbindung 342, 442 aus und ist lösbar mit dem Körper 30, 40 des Verschlussteils 3, 4 verbunden, sodass das Gurtanbindungselement 34, 44 abgenommen werden kann, in einer Schließstellung der Verschlussvorrichtung 1 aber fest über das Verschlussteil 3, 4 mit dem Gehäusemodul 2 verbunden ist.

Fig. 2A-2C zeigen die Verschlussvorrichtung 1 in der Schließstellung. In der Schließstellung sind die Verschlussteile 3, 4 mit dem Gehäusemodul 2 verbunden, sodass Gurte 5 gemeinsam an dem Gehäusemodul 2 festgelegt und somit an einem Punkt miteinander verbunden sind.

In der Schließstellung sind die Rastköpfe 310, 410, wie insbesondere aus der Schnittansicht gemäß Fig. 2C ersichtlich, formschlüssig mit den Sperrabschnitten 241, 242 des Sperrelements 24 verbunden, sodass darüber die Verschlussteile 3, 4 mit dem Gehäusemodul 2 verriegelt sind. Die Betätigungsbaugruppe 28 befindet sich in der Schließstellung in einer oberen Lage in dem durch die Gehäuseteile 20, 21 gebildeten Gehäuse, bedingt durch die Federvorspannung der Federelemente 26, 27.

In dieser oberen Lage befindet sich - betrachtet entlang der Betätigungsrichtung B - die Magnetanordnung 25 der Betätigungsbaugruppe 28 im Wesentlichen auf der gleichen Höhe wie die Magnetanordnungen 35, 45 der Verschlussteile 3, 4, wie dies aus der Schnittansicht gemäß Fig. 2B ersichtlich ist. Die Magnetanordnung 35 weist hierbei, wie aus Fig. 2B ersichtlich, mit gleichnamigen Polen (in diesem Fall dem Südpol S) nach außen, wobei die Magnetanordnungen 35, 45 der Verschlussteile 3, 4 jeweils mit einem gleichen Pol (in diesem Fall einem Nordpol N) hin zu der Magnetanordnung 35 weisen.

Die Magnetanordnungen 35, 45 der Verschlussteile 3, 4 stehen somit jeweils magnetisch anziehend der Magnetanordnung 35 des Gehäusemoduls 2 gegenüber.

Bei dem dargestellten Ausführungsbeispiel sind die Verschlussteile 3, 4 als Gleichteile ausgebildet. Insbesondere sind die Verschlussteile 3, 4 an ihren Steckabschnitten 31, 41 gleich geformt, wobei zudem die Magnetanordnungen 35, 45 mit gleichnamigen Polen jeweils hin zu dem Gehäusemodul 2 weisen (wenn die Verschlussteile 3, 4 an das Gehäusemodul 2 angesetzt werden). Dies ermöglicht, dass die Verschlussteile 3, 4 in jede der Stecköffnungen 200, 201 eingesteckt werden können und jedes Verschlussteil 3, 4 somit auch in die jeweils andere Stecköffnung 201, 200 eingesteckt werden kann.

Die Ausbildung der Verschlussteile 3, 4 durch Gleichteile ermöglicht eine einfache Handhabung und zudem eine einfache Fertigung, unter Reduzierung der Werkzeugkosten und zudem unter Vereinfachung der Montage, bei der kein besonderes Augenmerk auf eine lagerichtige Anordnung der Verschlussteile 3, 4 gelegt werden muss.

Mit Blick auf die Steckabschnitte 31, 41, insbesondere die Rastköpfe 310, 410, sind die Verschlussteile 3, 4 zudem spiegelverkehrt zu einer senkrecht zur Betätigungsrichtung B erstreckten Spiegelsymmetrieebene geformt, was ermöglicht, die Verschlussteile 3, 4 in spiegelverkehrter Weise an das Gehäusemodul 2 anzusetzen.

Bezugnehmend nunmehr auf die Ansichten gemäß Fig. 3A-3C bis Fig. 6A-6C, drückt ein Nutzer zum Öffnen der Verschlussvorrichtung 1 auf das Betätigungselement 22, um das Betätigungselement 22 in die Betätigungsrichtung B in das durch die Gehäuseteile 20, 21 gebildete Gehäuse hineinzudrücken, wie dies im Übergang von Fig. 3A-3C hin zu Fig. 4A-4C ersichtlich ist. Dadurch wird das Wirkelement 23 gemeinsam mit dem Betätigungselement 22 in die Betätigungsrichtung B bewegt und wirkt auf das Sperrelement 24 ein, sodass die Sperrabschnitte 241, 242 des Sperrelements 24 in die Betätigungsrichtung B außer Eingriff von den Rastköpfen 310, 410 der Verschlussteile 3, 4 gebracht werden.

Dabei wird zudem die Magnetanordnung 25, die an dem Wirkelement 23 angeordnet ist, in die Betätigungsrichtung B verstellt und somit von den Magnetanordnungen 35, 45 der Verschlussteile 3, 4 entfernt, sodass die magnetische Anziehungskraft zwischen den Verschlussteilen 3, 4 und dem Gehäusemodul 2 abgeschwächt (und gegebenenfalls aufgrund eines Kanteneffekts umgedreht) wird.

Das Sperrelement 23 weist an den den Verschlussteilen 3, 4 zugewandten Seiten Auflaufschrägen 231, 232 auf, die dazu dienen, mit den Auflaufschrägen 311, 411 oberseitig der Rastköpfe 310, 410 der Verschlussteile 3, 4 zusammenwirken, um die Verschlussteile 3, 4 bei Betätigung der Betätigungsbaugruppe 28 entgegen der jeweils zugeordneten Schließrichtung X1, X2 aus den Stecköffnungen 200, 201 herauszurücken, wie dies im Übergang von Fig. 3A-3C hin zu Fig. 4A-4C ersichtlich ist. Die Verschlussteile 3, 4 werden somit beim Öffnen mechanisch zumindest um einen gewissen Weg aus den Stecköffnungen 200, 201 heraus gedrückt, sodass die Verschlussteile 3, 4, wie in Fig. 5A-5C dargestellt, in einfacher Weise von dem Gehäusemodul 2 abgenommen werden können.

Nach erfolgter Betätigung wird die Betätigungsbaugruppe 28 aufgrund der Federvorspannung der Federelemente 26, 27 selbsttätig in eine Ausgangslage zurückgestellt, in der der Flächenabschnitt 220 im Wesentlichen bündig mit einer Oberseite des Gehäuseteils 21 angeordnet ist und das Sperrelement 24 wiederum eine Lage einnimmt, in der die Verschlussteile 3, 4 bei erneutem Ansetzen mit dem Gehäusemodul 2 verriegelt werden können, wie dies aus Fig. 6A-6C ersichtlich ist.

Beim Ansetzen der Verschlussteile 3, 4 an das Gehäusemodul 2, wie aus Fig. 7A-7C ersichtlich, gelangen die Steckabschnitte 31, 41 mit den daran geformten Rastköpfen 310, 410 in Anlage mit den Sperrabschnitten 241, 242 des Sperrelements 24, wobei die Auflaufschrägen 312, 412 an den Rastköpfen 310, 410 auf Auflaufschrägen an den Steckabschnitten 241, 242 auflaufen und dadurch das Sperrelement 24 so weit in die Betätigungsrichtung B auslenken, dass die Rastköpfe 310, 410 in die jeweils zugeordnete Schließrichtung X1, X2 an den Sperrabschnitten 241, 242 vorbeibewegt werden können und in formschlüssigen Eingriff mit den Sperrabschnitten 241, 242 gelangen, wie dies aus den der Schließstellung entsprechenden Ansichten gemäß Fig. 3A-3C ersichtlich ist.

Bei Herstellen der Schließstellung ist das Sperrelement 24 unabhängig von dem Betätigungselement 22 und dem Wirkelement 23 verstellbar, unter einer Relativbewegung der Koppelelemente 234 zu den Eingriffsabschnitten 243, sodass das Sperrelement 24 entgegen der Federvorspannung der Federelemente 27 ausgelenkt werden kann und die Verschlussteile 3, 4 mit ihren Steckabschnitten 31, 41 somit in formschlüssige Verbindung mit dem Sperrelement 24 gebracht werden können.

Weil die Federelemente 27 vergleichsweise weich ausgebildet sind, kann das Auslenken des Sperrelements 24 bei Ansetzen der Verschlussteile 3,4 in vergleichsweise leichtgängiger Weise mit geringer Kraft erfolgen, sodass die magnetischen Anziehungskräfte der Magnetanordnungen 25, 35, 45 selbsttätig ein Auslenken des Sperrelements 24 bei Ansetzen der Verschlussteile 3,4 bewirken können.

Aufgrund der Ausbildung und Ausrichtung der Magnetanordnungen 25, 35, 45 können die Verschlussteile 3, 4 jeweils in jede Stecköffnung 200, 201 eingesteckt werden. Dies wird unter anderem dadurch erreicht, wie schematischen in Fig. 8 dargestellt, dass die Magnetanordnungen 35, 45 an den Steckabschnitten 31, 41 der Verschlussteile 3, 4 mit gleichnamigen Polen (in diesem Fall dem Nordpol N) hin zu der Magnetanordnung 25 an dem Wirkelement 23 des Gehäusemoduls 2 weisen und jedes Verschlussteil 3, 4 somit von jeder Seite an die Magnetanordnung 25 angesetzt werden kann, jeweils unter magnetischer Anziehung zwischen den Magnetanordnungen 25, 35, 45.

In anderer Ausgestaltung können die Magnetanordnungen 25, 35, 45, wie dies schematisch in Fig. 9 dargestellt ist, auch jeweils mehrere Magnetpole N, S aufweisen, die hin zu einer jeweils zugeordneten, anderen Magnetanordnung 25, 35, 45 weisen. So können bei der Magnetanordnung 25 des Gehäusemoduls zwei Magnetpole N, S übereinander angeordnet sein, wobei in diesem Fall die Verschlussteile 3, 4 gleiche Magnetanordnungen 35, 45 aufweisen, bei denen (genau umgekehrte) Magnetpole N, S übereinander angeordnet sind. Wiederum kann jedes Verschlussteil 3, 4 in jede Stecköffnung 200, 201 eingesteckt werden, jeweils unter magnetischer Anziehung zu der Magnetanordnung 25 des Gehäusemoduls 2.

Bei dem Ausführungsbeispiel gemäß Fig. 9 sind die Magnetpole N, S der einzelnen Magnetanordnungen 25, 35, 45 - betrachtet entlang der Betätigungsrichtung B - übereinander angeordnet. In einer alternativen Ausgestaltung können die Magnetanordnungen 25, 35, 45, wie dies schematisch in Fig. 10 dargestellt ist, auch jeweils mehrere Magnetpole N, S aufweisen, die hin zu einer jeweils zugeordneten, anderen Magnetanordnung 25, 35, 45 weisen und entlang einer quer zur Betätigungsrichtung B und quer zu den Schließrichtungen X1, X2 gerichteten Querrichtung nebeneinander angeordnet sind. Wiederum kann jedes Verschlussteil 3, 4 in jede Stecköffnung 200, 201 eingesteckt werden, jeweils unter magnetischer Anziehung zu der Magnetanordnung 25 des Gehäusemoduls 2.

Weil die Verschlussteile 3, 4 zudem insbesondere an den Steckabschnitten 31, 41 spiegelsymmetrisch zu einer senkrecht zur Betätigungsrichtung B gerichteten Spiegelsymmetrieebene ausgebildet sind, können die Verschlussteile 3, 4 in einer durch die Betätigungsrichtung B und die Schließrichtung X1, X2 aufgespannten Ebene um 180° gedreht und in die Stecköffnungen 200, 201 an den unterschiedlichen Seiten des Gehäusemoduls 2 eingesteckt werden. Über die Rastköpfe 310, 410 und die beidseits daran gebildeten Auflaufschrägen 311, 312, 411, 412 können die Steckabschnitte 31, 41 jeweils mit den Auflaufschrägen an den Sperrabschnitten 241, 242 und mit den Auflaufschrägen 231, 232 am Wirkelement 23 zusammenwirken.

Bei einem in Fig. 11 dargestellten Ausführungsbeispiel ist an dem Gehäusemodul 2 eine Verriegelungseinrichtung 29 vorgesehen, die dazu dient, in einer verriegelten Stellung das Betätigungselement 22 der Betätigungsbaugruppe 28 relativ zu dem durch ein oder mehrere Gehäuseteile 20, 21 gebildeten Gehäuse des Gehäusemoduls 2 zu verriegeln. Dies verhindert somit eine unbeabsichtigte Betätigung des Betätigungselements 22 und stellt zudem eine Kindersicherung im Wege einer sogenannten 2-Wege-Auslösung bereit. Zum Betätigen des Betätigungselements 22 sind entsprechend zwei Betätigungsschritte erforderlich, nämlich zum einen eine Entriegelung der Verriegelungseinrichtung 29 durch Verschieben eines Verriegelungselements 290 und zum zweiten ein Drücken des Betätigungselements 22.

Bei dem Ausführungsbeispiel gemäß Fig. 11 ist die Verriegelungseinrichtung 29 seitlich an einer Stirnseite des Gehäusemodul 2 angeordnet.

Bei dem Ausführungsbeispiel gemäß Fig. 12 ist demgegenüber eine Verriegelungseinrichtung 29 mit einem verschiebbaren Verriegelungselement 290 an einer Oberseite des Gehäusemoduls 2, an der auch das Betätigungselement 22 zugänglich ist, angeordnet.

Bei dem Ausführungsbeispiel gemäß Fig. 12 ist zudem das Betätigungselement 22 in zwei Betätigungsteile 224, 225 zweigeteilt. Die Betätigungsteile 224, 225 können gesondert voneinander betätigt werden, um auf diese Weise jeweils ein Verschlussteil 3, 4 unabhängig von dem anderen Verschlussteil 4, 3 von dem Gehäusemodul 2 zu lösen. Dazu wird das jeweils zugeordnete Betätigungsteil 224, 225 betätigt und dadurch ein Sperrelement zum Beispiel nach einer Art einer Wippe bewegt, sodass das jeweils zugeordnete Verschlussteil 3, 4 entsperrt und somit von dem Gehäusemodul 2 gelöst wird.

Bei diesem Ausführungsbeispiel kann jedes Betätigungsteil 224, 225 beispielsweise eine dritte Magnetanordnung zum magnetischen Zusammenwirken mit dem jeweils zugeordneten Verschlussteil 3, 4 aufweisen.

Der der Erfindung zugrunde liegende Gedanke ist nicht auf die vorangehend geschilderten Ausführungsbeispiele beschränkt, sondern lässt sich auch in anderer Weise verwirklichen.

Eine Verschlussvorrichtung der beschriebenen Art kann insbesondere als Verschluss bei einem Kinderwagen oder einem Kindersitz zum Einsatz kommen, gegebenenfalls aber auch in anderer Anwendung, zum Beispiel bei einem Sportsitze (Rallyesitz) oder überall dort, wo mehrere Baugruppen an einem Punkt miteinander verbunden werden sollen.

### Bezugszeichenliste

- 1: Verschlussvorrichtung
- 2: Gehäusemodul
- 20: Gehäuseteil
- 200, 201: Stecköffnung
- 202, 203: Führungsnut
- 204: Gurtanbindung
- 21: Gehäuseteil
- 210: Öffnung
- 211: Aussparung
- 22: Betätigungselement
- 220: Flächenabschnitt
- 221: Führungselement
- 222: Rastnut
- 223: Steg
- 224, 225: Betätigungsteil
- 23: Wirkelement
- 230: Körper
- 231, 232: Auflaufschrägen
- 233: Rastköpfen
- 234: Koppelelement
- 24: Sperrelement
- 240: Zapfen
- 241, 242: Sperrabschnitt
- 243: Eingriffsabschnitt
- 244: Öffnung
- 25: Magnetanordnung
- 26, 27: Federelement
- 28: Betätigungsbaugruppe
- 29: Verriegelungseinrichtung
- 290: Verriegelungselement
- 3: Verschlussteil
- 30: Körper
- 300: Fixierelement
- 31: Steckabschnitt
- 310: Rastkopf
- 311, 312: Auflaufschräge
- 313: Führungssteg
- 32: Gurtanbindung
- 33: Griffabschnitt
- 34: Gurtanbindungselement
- 340: Körper
- 341: Öffnung
- 342: Gurtanbindung
- 343: Fixiereingriff
- 35: Magnetanordnung
- 4: Verschlussteil
- 40: Körper
- 400: Fixierelement
- 41: Eingriffsabschnitt
- 410: Sperrabschnitt
- 411, 412: Auflaufschräge
- 413: Führungssteg
- 42: Gurtanbindung
- 43: Griffabschnitt
- 44: Gurtanbindungselement
- 440: Körper
- 441: Öffnung
- 442: Gurtanbindung
- 443: Fixiereingriff
- 45: Magnetanordnung
- 5: Gurt
- B: Betätigungsrichtung
- X1, X2: Schließrichtung

## Patentansprüche

1. Verschlussvorrichtung (1), mit
einem ersten Verschlussteil (3), das einen ersten Steckabschnitt (31) und eine erste Magnetanordnung (35) aufweist,
einem zweiten Verschlussteil (4), das einen zweiten Steckabschnitt (41) und eine zweite Magnetanordnung (45) aufweist, und
einem Gehäusemodul (2), das zwei Stecköffnungen (200, 201), eine dritte Magnetanordnung (25) und eine Betätigungsbaugruppe (28) aufweist, wobei zum Verbinden mit dem Gehäusemodul (2) das erste Verschlussteil (3) mit dem ersten Steckabschnitt (31) unter magnetischer Anziehung der ersten Magnetanordnung (35) mit der dritten Magnetanordnung (25) und das zweite Verschlussteil (4) mit dem zweiten Steckabschnitt (41) unter magnetischer Anziehung der zweiten Magnetanordnung (45) mit der dritten Magnetanordnung (25) in jeweils eine der Stecköffnungen (31, 41) einsteckbar und in einer Schließstellung formschlüssig mit dem Gehäusemodul (2) verbunden sind, wobei die Betätigungsbaugruppe (28) zum Lösen des ersten Verschlussteils (3) und des zweiten Verschlussteils (4) von dem Gehäusemodul (2) betätigbar ist,
**dadurch gekennzeichnet, dass** die Betätigungsbaugruppe (28) ein Wirkelement (23) aufweist, an dem Auflaufschrägen (231) geformt sind, die bei Betätigung der Betätigungsbaugruppe (28) kraftumlenkend auf den ersten Steckabschnitt (31) und den zweiten Steckabschnitt (41) einwirken, um ein Lösen des ersten Steckabschnitts (31) und des zweiten Steckabschnitts (41) zu unterstützen,
wobei die dritte Magnetanordnung (25) in der Schließstellung derart zwischen dem ersten Verschlussteil (3) und dem zweiten Verschlussteil (4) angeordnet ist, dass das erste Verschlussteil (3) an einer ersten Seite der dritten Magnetanordnung (25) und das zweite Verschlussteil (4) an einer der ersten Seite abgewandten, zweiten Seite der dritten Magnetanordnung (25) angeordnet ist.

2. Verschlussvorrichtung (1) nach Anspruch 1, **dadurch gekennzeichnet, dass** an dem ersten Verschlussteil (3) und an dem zweiten Verschlussteil (4) je eine Gurtanbindung (32, 42) zum Befestigen eines Gurts (5) angeordnet ist.

3. Verschlussvorrichtung (1) nach Anspruch 2, **dadurch gekennzeichnet, dass** an dem ersten Verschlussteil (3) und/oder an dem zweiten Verschlussteil (4) ein Gurtanbindungselement (34, 44) mit einer weiteren Gurtanbindung (342, 442) zum Befestigen eines weiteren Gurts angeordnet ist.

4. Verschlussvorrichtung (1) nach Anspruch 3, **dadurch gekennzeichnet, dass** das erste Verschlussteil (3) und/oder das zweite Verschlussteil (4) einen Körper (30, 40) aufweisen, der durch eine Öffnung (341, 441) des Gurtanbindungselements (34, 44) hindurchgreift.

5. Verschlussvorrichtung (1) nach einem der vorangehenden Ansprüche, **dadurch gekennzeichnet, dass** die Betätigungsbaugruppe (28) ein Sperrelement (24) aufweist, das Sperrabschnitte (241, 242) aufweist, die in der Schließstellung formschlüssig mit dem ersten Steckabschnitt (31) des ersten Verschlussteils (3) und mit dem zweiten Steckabschnitt (41) des zweiten Verschlussteils (4) verbunden sind, wobei die Betätigungsbaugruppe (28) ein durch einen Nutzer betätigbares Betätigungselement (22) aufweist, wobei das Sperrelement (24) bei Betätigung des Betätigungselements (22) der Betätigungsbaugruppe (28) gemeinsam mit dem Betätigungselement (22) bewegt wird und bei Einstecken des ersten Verschlussteils (3) und des zweiten Verschlussteils (4) in je eine der Stecköffnungen (200, 201) relativ zu dem Betätigungselement (22) verstellbar ist.

6. Verschlussvorrichtung (1) nach Anspruch 5, **dadurch gekennzeichnet, dass** das Betätigungselement (22) zwei Betätigungsteile (224, 225) aufweist, die jeweils einem der Steckabschnitte (31, 41) zugeordnet und betätigbar sind, um das Sperrelement (24) zum Lösen des dem jeweiligen Steckabschnitt (31, 41) zugeordneten Verschlussteils (3, 4) zu bewegen.

7. Verschlussvorrichtung (1) nach Anspruch 5 oder 6, **gekennzeichnet durch** eine Verriegelungseinrichtung (29) zum Verriegeln des Betätigungselements (22) mit dem Gehäuseteil (20, 21), wobei die Verriegelungseinrichtung (29) in einer verriegelten Stellung das Betätigungselement (22) mit dem Gehäuseteil (20,41) verriegelt und zum Entriegeln betätigbar ist.

8. Verschlussvorrichtung (1) nach einem der vorangehenden Ansprüche, **dadurch gekennzeichnet, dass** das erste Verschlussteil (3) und das zweite Verschlussteil (4) als Gleichteile ausgebildet sind.

9. Verschlussvorrichtung (1) nach einem der vorangehenden Ansprüche, **dadurch gekennzeichnet, dass** die dritte Magnetanordnung (25) mit einem gleichnamigen Pol (N, S) jeweils hin zu der ersten Stecköffnung (200) und der zweiten Stecköffnung (201) weist.

10. Verschlussvorrichtung (1) nach einem der vorangehenden Ansprüche, **dadurch gekennzeichnet, dass** die erste Magnetanordnung (35) und die zweite Magnetanordnung (45) beim Ansetzen des ersten Verschlussteils (3) und des zweiten Verschlussteils (4) an das Gehäusemodul (2) jeweils mit einem gleichnamigen Pol (N, S) hin zu der dritten Magnetanordnung (25) weisen.

11. Verschlussvorrichtung (1) nach einem der vorangehenden Ansprüche, **dadurch gekennzeichnet, dass** die dritte Magnetanordnung (25) an der Betätigungsbaugruppe (28) angeordnet ist.

12. Verschlussvorrichtung (1) nach einem der vorangehenden Ansprüche, **dadurch gekennzeichnet, dass** das Gehäusemodul (2) ein Gehäuse aufweist, an dem die Betätigungsbaugruppe (28) verstellbar angeordnet ist, wobei die Betätigungsbaugruppe (28) zum Lösen des ersten Verschlussteils (3) und des zweiten Verschlussteils (4) von dem Gehäusemodul (2) in eine Betätigungsrichtung (B) zu dem Gehäuse verstellbar ist.

13. Verschlussvorrichtung (1) nach Anspruch 12, **dadurch gekennzeichnet, dass** die Betätigungsbaugruppe (28) entgegen der Betätigungsrichtung (B) zu dem Gehäuse federvorgespannt ist.

14. Verschlussvorrichtung (1) nach Anspruch 12 oder 13, **dadurch gekennzeichnet, dass** das erste Verschlussteil (3) mit dem ersten Steckabschnitt (31) und das zweite Verschlussteil (4) mit dem zweiten Steckabschnitt (41) zum Verbinden mit dem Gehäusemodul (2) jeweils entlang einer Schließrichtung (X1, X2) in eine der Stecköffnungen (200, 201), 41) einsteckbar sind, wobei die jeweilige Schließrichtung (X1, X2) quer zur Betätigungsrichtung (B) gerichtet ist.

## Claims

1. A closure device (1), comprising
a first closure part (3), which includes a first plug-in portion (31) and a first magnet arrangement (35),
a second closure part (4), which includes a second plug-in portion (41) and a second magnet arrangement (45), and
a housing module (2), which includes two plug-in openings (200, 201), a third magnet arrangement (25) and an actuating assembly (28), wherein for connection with the housing module (2) the first closure part (3) with the first plug-in portion (31) by magnetic attraction of the first magnet arrangement (35) with the third magnet arrangement (25) and the second closure part (4) with the second plug-in portion (41) by magnetic attraction of the second magnet arrangement (45) with the third magnet arrangement (25) can each be plugged into one of the plug-in openings (31, 41) and in a closed position are positively connected with the housing module (2), wherein the actuating assembly (28) can be actuated for releasing the first closure part (3) and the second closure part (4) from the housing module (2),
**characterized in that** the actuating assembly (28) includes an active element (23) on which run-up slopes (231) are formed, which on actuation of the actuating assembly (28) act on the first plug-in portion (31) and the second plug-in portion (41) in a force-deflecting way in order to support releasing of the first plug-in portion (31) and of the second plug-in portion (41),
wherein in the closed position the third magnet arrangement (25) is arranged between the first closure part (3) and the second closure part (4) in such a way that the first closure part (3) is arranged on a first side of the third magnet arrangement (25) and the second closure part (4) is arranged on a second side of the third magnet arrangement (25) facing away from the first side.

2. The closure device (1) according to claim 1, **characterized in that** on the first closure part (3) and on the second closure part (4) one strap attachment (32, 42) each is arranged for fastening a strap (5).

3. The closure device (1) according to claim 2, **characterized in that** on the first closure part (3) and/or on the second closure part (4) a strap attachment element (34, 44) with a further strap attachment (342, 344) is arranged for fastening a further strap.

4. The closure device (1) according to claim 3, **characterized in that** the first closure part (3) and/or the second closure part (4) have a body (30, 40) which reaches through an opening (341, 441) of the strap attachment element (34, 44).

5. The closure device (1) according to any of the preceding claims, **characterized in that** the actuating assembly (28) includes a blocking element (24) which includes blocking portions (241, 242), which in the closed position are positively connected with the first plug-in portion (31) of the first closure part (3) and with the second plug-in portion (41) of the second closure part (4), wherein the actuating assembly (28) includes an actuating element (22) actuatable by a user, wherein upon actuation of the actuating element (22) of the actuating assembly (28) the blocking element (24) is moved jointly with the actuating element (22) and can be adjusted relative to the actuating element (22) when the first closure part (3) and the second closure part (4) are each plugged into one of the plug-in openings (200, 201).

6. The closure device (1) according to claim 5, **characterized in that** the actuating element (22) includes two actuating parts (224, 225), which each are associated to one of the plug-in portions (31, 41) and can be actuated in order to move the blocking element (24) for releasing the closure part (3, 4) associated to the respective plug-in portion (31, 41).

7. The closure device (1) according to claim 5 or 6, **characterized by** a locking device (29) for locking the actuating element (22) with the housing part (20, 21), wherein in a locked position the locking device (29) locks the actuating element (22) with the housing part (20, 41) and can be actuated for unlocking.

8. The locking device (1) according to any of the preceding claims, **characterized in that** the first closure part (3) and the second closure part (4) are configured as identical parts.

9. The closure device (1) according to any of the preceding claims, **characterized in that** the third magnet arrangement (25) with a like pole (N, S) each points towards the first plug-in opening (200) and the second plug-in opening (201).

10. The closure device (1) according to any of the preceding claims, **characterized in that** on attachment of the first closure part (3) and the second closure part (4) to the housing module (2) the first magnet arrangement (35) and the second magnet arrangement (45) each point towards the third magnet arrangement (25) with a like pole (N, S).

11. The closure device (1) according to any of the preceding claims, **characterized in that** the third magnet arrangement (25) is arranged on the actuating assembly (28).

12. The closure device (1) according to any of the preceding claims, **characterized in that** the housing module (2) includes a housing on which the actuating assembly (28) is adjustably arranged, wherein the actuating assembly (28) can be adjusted in an actuating direction (B) to the housing for releasing the first closure part (3) and the second closure part (4) from the housing module (2).

13. The closure device (1) according to claim 12, **characterized in that** the actuating assembly (28) is spring-biased against the actuating direction (B) to the housing.

14. The closure device (1) according to claim 12 or 13, **characterized in that** the first closure part (3) with the first plug-in portion (31) and the second closure part (4) with the second plug-in portion (41) can each be plugged into one of the plug-in openings (200, 201) along a closing direction (X1, X2) for connection with the housing module (2), wherein the respective closing direction (X1, X2) is directed transversely to the actuating direction (B).

## Revendications

1. Dispositif de fermeture (1), comprenant
un premier élément de fermeture (3), qui comprend un premier tronçon enfichable (31) et un premier agencement magnétique (35),
un deuxième élément de fermeture (4), qui comprend un deuxième tronçon enfichable (41) et un deuxième agencement magnétique (45), et
un module de boîtier (2), qui comprend deux ouvertures d'enfichage (200, 201), un troisième agencement magnétique (25) et un ensemble d'actionnement (28), dans lequel le premier élément de fermeture (3) avec le premier tronçon enfichable (31) peut être enfiché dans l'une des ouvertures d'enfichage (31, 42) sous l'effet de l'attraction magnétique du premier agencement magnétique (35) avec le troisième agencement magnétique (25) et le deuxième élément de fermeture (4) avec le deuxième tronçon enfichable (41) peut être enfiché dans l'une des ouvertures d'enfichage (31, 42) sous l'effet de l'attraction magnétique du deuxième agencement magnétique (45) avec le troisième agencement magnétique (25) pour être relié au module de boîtier (2) et sont reliés par complémentarité de formes au module de boîtier (2) dans une position de fermeture, le module d'actionnement (28) pouvant être actionné pour détacher le premier élément de fermeture (3) et le deuxième élément de fermeture (4) du module de boîtier (2),
**caractérisé en ce que** l'ensemble d'actionnement (28) présente un élément actif (23) sur lequel sont formés des rampes d'entrée (231) qui, lors de l'actionnement de l'ensemble d'actionnement (28), agissent en déviant la force sur le premier tronçon enfichable (31) et le deuxième tronçon enfichable (41) afin de supporter un détachement du premier tronçon enfichable (31) et du deuxième tronçon enfichable (41),
dans lequel dans la position de fermeture le troisième agencement magnétique (25) est agencé entre le premier élément de fermeture (3) et le deuxième élément de fermeture (4) de telle sorte que le premier élément de fermeture (3) est agencé sur un premier côté du troisième agencement magnétique (25) et le deuxième élément de fermeture (4) est agencé sur un deuxième côté du troisième agencement magnétique (25) opposé au premier côté.

2. Dispositif de fermeture (1) selon la revendication 1, **caractérisé en ce que** sur le premier élément de fermeture (3) et sur le deuxième élément de fermeture (4) est agencée respectivement une attache de sangle (32, 42) pour fixer une sangle (5).

3. Dispositif de fermeture (1) selon la revendication 2, **caractérisé en ce que** sur le premier élément de fermeture (3) et/ou sur le deuxième élément de fermeture (4) est agencé un élément d'attache de sangle (34, 44) avec une autre attache de sangle (342, 442) pour fixer une autre sangle.

4. Dispositif de fermeture (1) selon la revendication 3, **caractérisé en ce que** le premier élément de fermeture (3) et/ou le deuxième élément de fermeture (4) présentent un corps (30, 40) qui passe à travers une ouverture (341, 441) de l'élément d'attache de sangle (34, 44).

5. Dispositif de fermeture (1) selon l'une quelconque des revendications précédentes, **caractérisé en ce que** l'ensemble d'actionnement (28) présente un élément de blocage (24) qui comprend des tronçons de blocage (241, 242) qui, dans la position de fermeture, sont reliées par complémentarité de formes au premier tronçon enfichable (31) du premier élément de fermeture (3) et au deuxième tronçon enfichable (41) du deuxième élément de fermeture (4), l'ensemble d'actionnement (28) présentant un élément d'actionnement (22) actionnable par un utilisateur, l'élément de blocage (24) étant déplacé conjointement avec l'élément d'actionnement (22) lors de l'actionnement de l'élément d'actionnement (22) de l'ensemble d'actionnement (28) et pouvant être déplacé par rapport à l'élément d'actionnement (22) lors de l'enfichage du premier élément de fermeture (3) et du deuxième élément de fermeture (4) dans respectivement l'une des ouvertures d'enfichage (200, 201),

6. Dispositif de fermeture (1) selon la revendication 5, **caractérisé en ce que** l'élément d'actionnement (22) comprend deux éléments d'actionnement (224, 225) qui sont associés chacun à l'un des tronçons enfichables (31, 41) et peuvent être actionnés pour déplacer l'élément de blocage (24) afin de détacher l'élément de fermeture (3, 4) associé au tronçon enfichable respectif (31, 41).

7. Dispositif de fermeture (1) selon la revendication 5 ou 6, **caractérisé par** un dispositif de verrouillage (29) pour verrouiller l'élément d'actionnement (22) avec la partie de boîtier (20, 21), le dispositif de verrouillage (29) verrouillant l'élément d'actionnement (22) avec la partie de boîtier (20, 41) dans une position verrouillée et pouvant être actionné pour le déverrouiller.

8. Dispositif de fermeture (1) selon l'une quelconque des revendications précédentes, **caractérisé en ce que** le premier élément de fermeture (3) et le deuxième élément de fermeture (4) sont conçus comme des pièces identiques.

9. Dispositif de fermeture (1) selon l'une quelconque des revendications précédentes, **caractérisé en ce que** le troisième agencement magnétique (25) est orienté avec un pôle de même nom (N, S) respectivement vers la première ouverture d'enfichage (200) et la deuxième ouverture d'enfichage (201).

10. Dispositif de fermeture (1) selon l'une quelconque des revendications précédentes, **caractérisé en ce que** le premier agencement magnétique (35) et le deuxième agencement magnétique (45) sont chacun orienté avec un pôle de même nom (N, S) vers le troisième agencement magnétique (25) lors de la mise en place du premier élément de fermeture (3) et du deuxième élément de fermeture (4) sur le module de boîtier (2).

11. Dispositif de fermeture (1) selon l'une quelconque des revendications précédentes, **caractérisé en ce que** le troisième agencement magnétique (25) est agencé sur l'ensemble d'actionnement (28).

12. Dispositif de fermeture (1) selon l'une quelconque des revendications précédentes, **caractérisé en ce que** le module de boîtier (2) comprend un boîtier sur lequel l'ensemble d'actionnement (28) est agencé de manière réglable, l'ensemble d'actionnement (28) étant réglable pour détacher le premier élément de fermeture (3) et le deuxième élément de fermeture (4) du module de boîtier (2) dans une direction d'actionnement (B) vers le boîtier.

13. Dispositif de fermeture (1) selon la revendication 12, **caractérisé en ce que** l'ensemble d'actionnement (28) est précontraint élastiquement dans la direction opposée à la direction d'actionnement (B) vers le boîtier.

14. Dispositif de fermeture (1) selon la revendication 12 ou 13, **caractérisé en ce que** le premier élément de fermeture (3) avec le premier tronçon enfichable (31) et le deuxième élément de fermeture (4) avec le deuxième tronçon enfichable (41) peuvent être enfichés respectivement le long d'une direction de fermeture (X1, X2) dans l'une des ouvertures d'enfichage (200, 201) pour être reliés au module de boîtier (2), la direction de fermeture respective (X1, X2) étant orientée transversalement à la direction d'actionnement (B).
